# NEUE EUROPÄISCHE PATENTSCHRIFT

(11) **EP 2 039 939 B2**
(45) Veröffentlichungstag und Bekanntmachung des Hinweises auf die Entscheidung über den Einspruch: **18.11.2020**
(45) Hinweis auf die Patenterteilung: 09.08.2017
(21) Anmeldenummer: 07018530.1
(22) Anmeldetag: 20.09.2007
(51) Int. Cl.: F04D 15/00

(54) **Verfahren zur Überwachung einer Energieumwandlungseinrichtung**
Method for monitoring an energy conversion device
Procédé de surveillance d'un dispositif de transformation d'énergie

(43) Veröffentlichungstag der Anmeldung: 25.03.2009
(73) Patentinhaber: Grundfos Management A/S, 8850 Bjerringbro (DK)
(72) Erfinder: Vadstrup, Pierre, 8200 Brabrand (DK); Kallesøe, Carsten Skovmose, 8800 Viborg (DK)
(74) Vertreter: Patentanwälte Vollmann Hemmer Lindfeld Partnerschaft mbB

(56) Entgegenhaltungen:
- EP-A- 1 564 411
- EP-B1- 1 171 714
- DE-A1- 19 618 462
- DE-A1-102007 009 301
- US-A- 4 584 654
- US-A1- 2003 133 808
- US-A1- 2005 251 362
- US-B1- 6 260 004

## Beschreibung

Die Erfindung betrifft ein Verfahren zur Überwachung einer Energieumwandlungseinrichtung, die aus mehreren funktionell miteinander verknüpften Funktionseinheiten besteht. Solche Energieumwandlungseinrichtungen im Sinne der Erfindung können beispielsweise elektromotorisch angetriebene Kreiselpumpenaggregate, elektromotorisch angetriebene Kompressoren, damit bestückte Anlagen oder dergleichen sein. Sie bestehen aus mehreren funktionell miteinander verknüpften Funktionseinheiten, wie beispielsweise Elektromotor und Kreiselpumpe oder Elektromotor und Verdrängerpumpe oder Verbrennungsmotor und elektrischer Generator. Derartige Energieumwandlungseinrichtungen finden heutzutage in nahezu allen technischen, aber auch häuslichen Bereichen Anwendung.

Zwar ist man im Zuge der knapper werdenden Ressourcen stets bemüht, Maschinen, Anlagen oder sonstige Energieumwandlungseinrichtungen so aufzubauen, dass diese mit möglichst hohem Wirkungsgrad über lange Zeit arbeiten, doch stellt sich in der Praxis häufig das Problem, dass die anfänglich hohen Wirkungsgrade nachlassen und die Einrichtung weiterbetrieben wird, obwohl sie schon lange nicht mehr den gewünschten Wirkungsgrad aufweist. Dieses Phänomen ist beispielsweise bei Heizungsumwälzpumpen oder bei Kühlschränken zu beobachten. Ein Austausch erfolgt typischerweise nur dann, wenn ein Defekt offenkundig ist oder die Einrichtung den bestimmungsgemäßen Dienst vollständig versagt.

In vielen solcher Fälle wäre es jedoch wirtschaftlich sinnvoll, die Einrichtung vorher auszutauschen oder zumindest die defekte oder mangelhaft arbeitende Funktionseinheit zu ersetzen oder instandzusetzen.

Aus DE-A-10 2007 009 301 zählt zwar schon ein gattungsgemäßes Verfahren für eine Pumpe zum Stand der Technik, bei dem der Durchflusswert von einem Regler während des Betriebs der Pumpe anhand der Drehzahl und anhand von zuvor tabellarisch abgelegten Werten ermittelt und mit einem Durchflussschwellenwert verglichen wird, allerdings dient die dort beschriebene Überwachung zur Ermittlung von gefährlichen Betriebszuständen und nicht zur Überwachung des Wirkungsgrades.

Aus EP-A-1 564 411 mit allen Merkmalen des Oberbegriffs des Anspruchs 1 zählt ein vergleichbares Verfahren zum Stand der Technik, mit dem der ordnungsgemäße Betrieb der Pumpe überwacht wird.

Vor diesem Hintergrund liegt der Erfindung die Aufgabe zugrunde, ein gattungsgemäßes Verfahren zur Überwachung einer Energieumwandlungseinrichtung, die aus mehreren funktionell miteinander verknüpften Funktionseinheiten besteht, zu verbessern, insbesondere dahingehend, dass nicht nur ein Fehlzustand, sondern auch schon eine Wirkungsgradverschlechterung erfassbar ist. Weiterhin sollen entsprechende Energieumwandlungseinrichtungen zur Ausführung des erfindungsgemäßen Verfahrens ausgebildet werden.

Der verfahrensmäßige Teil dieser Aufgabe wird durch die in Anspruch 1 angegebenen Merkmale gelöst. Aggregate sowie eine Anlage zur Ausführung des erfindungsgemäßen Verfahrens sind in den Ansprüchen 8 bis 13 angegeben, vorteilhafte Ausgestaltungen in den Unteransprüchen.

Die erfindungsgemäße Lösung sieht ein Verfahren zur Überwachung einer Energieumwandlungseinrichtung mit den in Anspruch 1 angegebenen Merkmalen vor. Dabei wird vorteilhaft gemäß der Erfindung nicht nur eine, sondern es werden zweckmäßigerweise sämtliche den Wirkungsgrad der Einrichtung wesentlich bestimmende Funktionseinheiten in der vorbeschriebenen Weise überwacht. Durch die Überwachung des Leistungsverhaltens und entsprechende Signalverarbeitung kann eine Energieumwandlungseinrichtung, also insbesondere ein Aggregat, eine Maschine oder eine Anlage selbstlernend seine individuellen Leistungseigenschaften, das daraus resultierende Betriebsverhalten, die Lebenserwartung und dergleichen ermitteln und anzeigen.

Leistungsabhängige Größen im Sinne der vorliegenden Erfindung sind solche, welche in irgendeinem Zusammenhang mit der Leistungscharakteristik einer Funktionseinheit stehen. So kann beispielsweise bei diskontinuierlich arbeitenden Aggregaten, wie beispielsweise dem Kompressor eines Kühlschrankes, auch der zeitliche Verlauf der Ein- und Ausschaltvorgänge eine leistungsabhängige Größe im Sinne der vorliegenden Erfindung sein.

Vorteilhafte Ausgestaltung des erfindungsgemäßen Verfahrens sowie nach dem erfindungsgemäßen Verfahren arbeitende Einrichtungen sind in den weiteren Ansprüchen sowie der nachfolgenden Beschreibung und Zeichnung angegeben.

Vergleichsweise einfach kann die erfindungsgemäße Wirkungsgradüberwachung der Einrichtung oder zumindest einzelner Funktionseinheiten der Einrichtung erfolgen, wenn die Funktionseinheiten stets im gleichen Betriebspunkt laufen, da dann typischerweise ein Messwert ausreicht, um die bestimmungsgemäße oder abgefallene Leistung/Wirkungsgrad der jeweiligen Einheit zu bestimmen. Komplizierter ist dies jedoch, wenn eine Energieumwandlungseinrichtung wie beispielsweise eine Heizungsumwälzpumpe zu überwachen ist. Derartige Aggregate bestehen typischerweise aus den Funktionseinheiten Motor und Kreiselpumpe, wobei die Kreiselpumpe typischerweise ständig ihren Betriebspunkt ändert, da sich der Rohrnetzwiderstand der Heizungsanlage aufgrund äußerer Einflüsse ändert. Um hier vergleichbare leistungsabhängige Größen zu haben, ist es zwecksmäßig, die sich anhand eines elektrisch-mechanischen Motormodells sowie die sich aufgrund eines mechanisch-hydraulischen Pumpenmodells ergebenden Größen an der Schnittstelle zwischen Motor und Pumpe anzuwenden, um auf diese Weise den Leistungsstand des Pumpenaggregats zu ermitteln. Die Ermittlung kann dadurch erfolgen, dass zwei hydraulische Größen der Pumpe, typischerweise die Fördermenge und die Förderhöhe ermittelt werden und über eine entsprechende Modellrechnung mit der vom Motor abgegebenen mechanischen Leistung gleichgesetzt werden.

Erfindungsgemäß werden bei derartigen Einrichtungen, bei denen die Betriebspunkte ständig wechseln und somit davon auszugehen ist, dass bei zeitlich mit Abstand erfolgenden Messungen aller Voraussicht nach nicht derselbe Betriebspunkt wieder erreicht wird, in zeitlich kurzem Abstand mehrere Messungen durchgeführt und anhand der so ermittelten Betriebspunkte leistungsabhängige, mehrdimensionale Flächenverläufe an den Schnittstellen der Funktionseinheiten zueinander ermittelt und mit zuvor ermittelten verglichen. Dabei werden diese rechnerischen ermittelten Flächen vorteilhaft unter Verwendung eines Kalman-Filters angenähert, so dass schon mit vergleichsweise wenigen Messungen die jeweilige leistungsbestimmende Fläche hinreichend genau bestimmt werden kann. Es kann dann der Abstand solcher in längerem zeitlichen Abstand ermittelten Flächen in einem bestimmten Betriebspunkt oder das zwischen den Flächen aufgespannte Volumen als Maß für die Wirkungsgradänderung, typischerweise den Wirkungsgradabfall herangezogen werden.

Vorteilhaft wird das erfindungsgemäße Verfahren während des normalen Betriebs der Einrichtung, also bei einem Pumpenaggregat während des bestimmungsgemäßen Förderbetriebs durchgeführt, wobei der zeitliche Abstand zum Erfassen der quasi zeitgleichen Betriebspunkte zur Bestimmung des Flächenverlaufs im Bereich von beispielsweise Minuten liegen kann, wohingegen das Zeitintervall, nach dem eine Vergleichsmessung durchgeführt wird, im Tages-, Wochen- oder Monatsbereich liegen kann, je nach Gerätetyp. Vergleichsweise lange Intervalle werden sich z. B. bei Heizungsumwälzpumpen ergeben, wohingegen kurze Intervalle bei Kompressoren, insbesondere für Kühlanlagen zweckmäßig sein können, da mit einem solchen Überwachungsverfahren nicht nur eine Wirkungsgradverschlechterung, sondern auch ein möglicherweise zu erwartender Ausfall der Einrichtung detektiert werden kann.

Der zeitliche Abstand, in welchem die zum Vergleich anstehenden leistungsabhängigen Größen ermittelt werden, hängt also sowohl vom Maschinentyp, als auch vom Einsatzzweck ab. Der Vergleich erfolgt jedoch zweckmäßigerweise unter Zugrundelegung der zuvor erfassten Größen oder vorgegebener Werte, wobei letzteres Verfahren den Vorteil hat, dass damit auch bereits eine Schlechtfunktion bei Inbetriebnahme detektierbar ist.

Mit deutlich geringerem messtechnischen und rechnerischen Aufwand kann das erfindungsgemäße Verfahren durchgeführt werden, wenn zunächst eine die Leistungsaufnahme des Motors bestimmende elektrische Größe des Motors und mindestens eine den hydraulischen Betriebspunkt der Pumpe bestimmende Größe erfasst und gespeichert werden und für die spätere Vergleichsmessung so lange gewartet wird, bis der zuvor erfasste hydraulische Betriebspunkt erneut erreicht ist und dann die Leistungsaufnahme des Motors bestimmende Größen des Motors erfasst und mit den zunächst gespeicherten verglichen werden. Dann kann ein direkter Vergleich erfolgen, ohne dass Betriebspunktabweichungen und damit die vorgenannten Flächenverläufe ermittelt werden müssen.

Es können die später zur Vergleichsmessung erfassten Größen in einem beliebigen Betriebspunkt der Anlage erfasst werden, wenn die erfassten Größen unter Zugrundelegung eines mathematischen, elektrischen Motormodells und/oder eines mathematischhydraulischen Pumpenmodells transferiert, d.h. auf betriebspunktunabhängige Größen umgerechnet werden und dann mit den gespeicherten Größen verglichen werden oder umgekehrt, so dass auch unabhängig vom Betriebspunkt ein Vergleich der leistungsbestimmenden Größen möglich ist.

Vorteilhaft wird gemäß der Erfindung das Verfahren erst nach Ablauf einer vorbestimmten Zeit angewendet, wobei diese vorbestimmte Zeit mindestens der Einfahrzeit des Aggregats, insbesondere des Pumpenaggregats entspricht. Dies ist sinnvoll, damit sich die mechanischen Teile des Aggregats einstellen, etwaige Einfahrwiderstände in den Lagern überwunden werden und dann nach der Einfahrzeit ein zunächst quasi stationärer Betriebszustand erreicht werden kann, der eine Basis für die normalen leistungsbestimmenden Eigenschaften des Gerätes bildet, so dass nur Abweichungen von diesem Zustand später detektiert werden.

Hierbei ist es besonders vorteilhaft, wenn nach Ablauf der vorbestimmten Zeit, also typischerweise der Einfahrzeit selbsttätig mindestens ein Betriebsprofil erfasst und der zu erwartende Energieverbrauch unter Berücksichtigung der ggf. ermittelten Wirkungsgradänderung bestimmt und durch geeignete Mittel angezeigt wird. Mit diesem Verfahren ist es möglich, nach der Einfahrzeit selbsttätig zu ermitteln, ob das Aggregat die hinsichtlich Leistung/Wirkungsgrad angegebenen Werte erfüllt bzw. welcher darüber hinausgehende veränderte Energieverbrauch aufgrund einer Wirkungsgradverschlechterung zu erwarten sein wird.

Gemäß des erfindungsgemäßen Verfahrens ist es für eine Vergleichsmessung nicht erforderlich, denselben Betriebspunkt anzufahren. Es wird vielmehr anhand mehrerer Betriebspunkte ein von der Leistung einer Funktionseinheit abhängiger, mehrdimensionaler Modellcharakter aufweisender Flächenverlauf ermittelt und gespeichert und in zeitlichen Abständen erneut ein solcher Flächenverlauf ermittelt und gespeichert und mit dem oder einem zuvor ermittelten verglichen, wobei dann der Abstand der Flächenverläufe in einem vorbestimmten Betriebspunkt oder Betriebsbereich oder das zwischen den Flächenverläufen aufgespannte Volumen als Maß für die Wirkungsgradänderung herangezogen werden. Eine solche Auswertung ist besonders vorteilhaft, da sie während des kontinuierlichen Betriebs ohne jeglichen Eingriff in das Betriebsverhalten der Maschine erfolgen kann. Ein solches Verfahren ist insbesondere bei Kreiselpumpenaggregaten, wie sie beispielsweise als Heizungsumwälzpumpen eingesetzt werden, von Vorteil, die üblicherweise auf sich ständig ändernden Betriebspunkten laufen. Zur Ermittlung des Flächenverlaufs anhand der Betriebspunkte wird vorteilhaft ein Kalman-Filter verwendet. Dieses Iterationsverfahren erlaubt es, mit nur einer vergleichsweise kleinen Anzahl von gemessenen Betriebspunkten den Flächenverlauf hinreichend genau zu bestimmen, um die hier in Rede stehenden Abweichungen zu detektieren und quantitativ bestimmen zu können.

Das erfindungsgemäße Verfahren kann prinzipiell bei beliebigen Energieumwandlungseinrichtungen, die aus mehreren funktionell miteinander verknüpften Funktionseinheiten bestehen, zur Überwachung eingesetzt werden. Besonders vorteilhaft ist der Einsatz bei Kreiselpumpenaggregaten, bei Kompressoren, bei Heizungsanlagen, bei Kühlschränken, Gefriertruhen und dergleichen, die typischerweise über Jahre und Jahrzehnte betrieben werden, ohne dass eine Wirkungsgradverschlechterung auffallen würde oder sich ein Ausfall ankündigt. So ist das erfindungsgemäße Überwachungsverfahren sowohl geeignet, einen Schlechtlauf, also eine Wirkungsgradverschlechterung zu detektieren und anzuzeigen, der einen vorzeitigen Austausch des Aggregats oder zumindest einer Funktionseinheit des Aggregats wirtschaftlich sinnvoll erscheinen lässt, als auch, wie dies beispielsweise bei Gefriertruhen oder Gefrierschränken von besonderem Vorteil ist, den zu erwartenden Ausfall des Aggregates anzeigen zu können, um rechtzeitig für Ersatz zu sorgen. Auch bei größeren Maschinen, deren Stillstand wirtschaftliche Konsequenzen nach sich zieht, kann das erfindungsgemäße Verfahren wirksam eingesetzt werden, um einen bevorstehenden Ausfall rechtzeitig vorher anzuzeigen. Es versteht sich, dass dann zweckmäßigerweise entsprechende Kennwerte vorgegeben werden, welche im Laborversuch zuvor ermittelt wurden, so dass anhand der Wirkungsgradänderung bzw. des Leistungsänderungsveriaufs der Maschine die Ausfallzeit zumindest grob bestimmt werden kann.

Das erfindungsgemäße Verfahren kann vorteilhaft in Form eines Softwareprogramms in die bei modernen Aggregaten ohnehin vorhandene digitale Steuer- und Regelelektronik implementiert werden. Bei Pumpenaggregaten und Kompressoren kann eine solche Steuer- und Regelelektronik sowohl im Aggregat selbst als auch in dem Klemmen- oder Anschlusskasten des Aggregats vorgesehen sein.

Vorteilhaft wird das erfindungsgemäße Verfahren bei einem Kreiselpumpenaggregat mit einem elektrischen Motor und einer davon angetriebenen Kreiselpumpe in einer dort vorgesehenen Einrichtung zur Überwachung der Leistungscharakteristik von mindestens einer Funktionseinheit des Aggregats angewandt. Auch bei einem Kompressoraggregat mit einem elektrischen Motor und einer davon angetriebenen Verdrängerpumpe kann eine solche nach dem erfindungsgemäßen Verfahren arbeitende Einrichtung zur Überwachung der Leistungscharakteristik, insbesondere zur Wirkungsgraderfassung und -überwachung vorgesehen sein. Vorteilhaft kann ein Kühlaggregat mit einem elektrischen Motor, mit einer davon angetriebenen Verdrängerpumpe, mit einem Verdampfer und mit einem Kondensator mit einer Einrichtung zur Überwachung der Leistungscharakteristik versehen sein, die nach dem erfindungsgemäßen Verfahren arbeitet, wobei die Überwachung der Leistungscharakteristik sich nicht nur auf Motor und Verdrängerpumpe beschränkt, sondern vorteilhaft Verdampfer und Kondensator mitumfasst.

Insbesondere bei Kühlschränken ist eine Verminderung des Wirkungsgrades dadurch zu ermitteln, dass die Laufzeit des Kompressors nach der Installation der Einrichtung überwacht wird. Dies kann beispielsweise dadurch erfolgen, dass die Laufzeit innerhalb von 24 Stunden ermittelt wird und dann später, beispielsweise nach sechs Monaten mit der sich dann ergebenden Laufzeit innerhalb von 24 Stunden verglichen wird. Es ist in einfachster Form davon auszugehen, dass aufgrund von gleichbleibenden Umgebungsverhältnissen und Benutzerverhalten eine zunehmende Einschaltdauer durch eine Wirkungsgradverschlechterung der Anlage bedingt ist. Genauere Rückschlüsse lassen sich durch eine Analyse des zeitlichen Verlaufs der Kompressorlaufzeit ermitteln.

In analoger Weise kann bei einer Heizanlage eine Einrichtung zur Überwachung der Leistungscharakteristik vom Brenner und mindestens einem von diesem beheizbaren Wasserkreislauf vorgesehen sein, um auf diese Weise beispielsweise Verbrennungsrückstände am Primärwärmetauscher und damit einhergehende Wirkungsgradverschlechterungen erfassen zu können. Hier kann durch Anbringung einer entsprechenden Signallampe somit auch ein Hinweis auf den erforderlichen Reinigungsservice gegeben werden, der damit bedarfsabhängig bestimmt werden kann.

Zweckmäßigerweise ist die Einrichtung so ausgebildet, dass sie selbsttätig nach einer vorbestimmten Zeit nach Inbetriebnahme des Aggregats bzw. der Anlage mit der Erfassung und Speicherung der zur Überwachung der Leistungscharakteristik, insbesondere zur Wirkungsgradermittlung und -überwachung relevanten Größen beginnt und in angemessenen zeitlichen Abständen diese Größen erneut erfasst und mit den vorgespeicherten und/oder den ursprünglich gespeicherten Größen vergleicht und eine ggf. unzulässig hohe Abweichung anzeigt. Die Einrichtung weist daher gemäß einer Weiterbildung der Erfindung vorteilhaft einen Messwertspeicher auf, in dem zumindest die zu Beginn der Messung erfassten Größen oder davon abgeleitete Größen abgespeichert sind.

Zweckmäßigerweise wird mit dem erfindungsgemäßen Verfahren die Maschine nach Möglichkeit in ihrer Gesamtheit überwacht. Es kann jedoch auch ausreichend sein, nur eine Funktionseinheit der Maschine zu überwachen. Dies wird insbesondere dann sinnvoll sein, wenn die Maschine eine Funktionseinheit aufweist, die typischerweise deutlich vor allen anderen Funktionseinheiten durch Verschleiß oder auch anderweitig ausfällt.

Besonders vorteilhaft ist es, wenn mehrere oder bevorzugt sämtliche Funktionseinheiten einer Energieumwandlungseinrichtung, also einer Maschine, eines Aggregats oder einer Anlage erfasst werden, um im Falle einer Wirkungsgradverschlechterung diese dann gezielt einer oder mehreren Funktionseinheiten zuordnen zu können, um dann gezielt nur diese Funktionseinheit oder Funktionseinheiten instandzusetzen oder auszutauschen. Dies wird insbesondere bei größeren Maschinen wirtschaftlich sinnvoll sein.

Die Erfindung ist nachfolgend anhand von in der Zeichnung dargestellten Ausführungsbeispielen näher erläutert. Es zeigen:
- Fig. 1: anhand eines Schaubilds das grundlegende Prinzip eines mit Leistungsflächen arbeitenden erfindungsgemäßen Überwachungsverfahrens,
- Fig. 2 a: das Überwachungsverfahren nach Fig. 1, dargestellt anhand eines Kreiselpumpenaggregates,
- Fig. 2 b: ein alternatives Überwachungsverfahren für eine Kreiselpumpe,
- Fig. 2 c: eine weitere Variante eines Überwachungsverfahrens für eine Kreiselpumpe,
- Fig. 3: ein Überwachungsverfahren, dargestellt anhand eines Kompressors,
- Fig. 4: ein Überwachungsverfahren, dargestellt anhand eines Kühlgeräts und
- Fig. 5: ein Überwachungsverfahren, dargestellt anhand einer Heizungsanlage.

In Fig. 1 ist eine Energieumwandlungseinrichtung bestehend aus den Funktionseinheiten 1 und 2 beispielhaft für eine Vielzahl von Maschinen, Anlagen und Aggregaten dargestellt. Im dargestellten Ausführungsbeispiel werden die Funktionseinheiten 1 und 2 unabhängig voneinander überwacht. Dabei wird zunächst einmal die von der Funktionseinheit 1 aufgenommene Leistung P₁ in Abhängigkeit von einer oder mehreren Variablen *x̅*₁ erfasst und abgespeichert, wie in Fig. 1 mit 3 dargestellt. Die Variablen *x̅*₁ sind durch *u̅*₁ und *y̅*₁ gebildet, so dass die in 3 dargestellte Fläche der Energiebilanz der Funktionseinheit 1 am Eingang entspricht. Entsprechend stellt sich am Ausgang eine Leistung P₂ ein, die wiederum abhängig von den Variablen *x̅*₁ ist. Diese Fläche ist in 4 dargestellt. Die Funktionseinheiten 1 und 2 sind funktionell, z. B. über eine Welle, miteinander verbunden, weshalb die Darstellung 4 der Darstellung 5 entspricht, welche die Leistung P₂ hier in Abhängigkeit von *x̅*₂ entsprechend der Energiebilanz am Eingang der Funktionseinheit 2 definiert und zwar im Abhängigkeit der Variablen *u̅*₂ und *y̅*₂. Am Ausgang der Funktionseinheit 2 stellt sich eine Leistung P₃ ein, wie sie in 6 dargestellt ist und die abhängig von *x̅*₂ ist.

Die in den Darstellungen 3 bis 6 durch Schraffur gekennzeichnete Flächen werden zu Beginn des Verfahrens ermittelt. Dies kann fabrikmäßig erfolgen oder aber auch erst nach einiger gewissen Zeit im Betrieb. Dies kann als Initialisierungsvorgang erfolgen oder auch während des Betriebs. In jedem Fall erfolgt es zu einem Zeitpunkt t₁, der, wenn mehrere Betriebspunkte zu erfassen sind, auch einen Zeitbereich darstellen kann. Zu einem Zeitpunkt t₂ wird dann in gleicher Weise eine Energiebilanz am Eingang der Funktionseinheit 1, am Ausgang der Funktionseinheit 1, am Eingang der Funktionseinheit 2 und am Ausgang der Funktionseinheit 2 erstellt. Die entsprechenden Darstellungen sind mit 3', 4', 5' und 6' gekennzeichnet. Durch Vergleich dieser zum Zeitpunkt t₂, der ebenfalls ein Zeitbereich sein kann, ermittelten Größen bzw. Flächen mit den zum Zeitpunkt t₁ ermittelten und gespeicherten Größen bzw. Flächen können Wirkungsgradabsenkungen einzelner Funktionseinheiten 1, 2 erfasst werden wobei der Abstand der schraffierten Flächen in 3 und 3' bzw. 4 und 4' bzw. 5 und 5' bzw. 6 und 6' in einem vorbestimmten Betriebspunkt ermittelt oder das zwischen diesen Flächen aufgespannte Volumen ermittelt wird und beim Überschreiten eines vorbestimmten Wertes ein Signal erzeugt wird, welches dem Benutzer kenntlich macht, dass in der Maschine eine Wirkungsgradverschlechterung stattgefunden hat, welche einen Austausch oder eine Reparatur oder einen alsbaldigen Austausch oder eine alsbaldige Reparatur zweckmäßig erscheinen lassen. Hier können durch Abstufung der Werte unterschiedliche Signale erzeugt werden, beispielsweise ein erstes Warnsignal, welches auf einen über einen gewissen Wert verminderten Wirkungsgrad hinweist und ein zweites Warnsignal, das auf eine solche Verminderung des Wirkungsgrades hinweist, die einen Austausch oder eine Reparatur erfordert. Da die Funktionseinheiten 1 und 2 gesondert voneinander überwacht werden, kann weiterhin festgestellt werden, welche der Funktionseinheiten für die Wirkungsgradverminderung ganz oder teilweise verantwortlich ist.

Wie dies bei einer konkreten Anwendung aussehen kann, ist beispielsweise anhand von Fig. 2a, b und c dargestellt. Dargestellt ist dort eine Einrichtung bestehend aus einem Elektromotor 1a und einer Pumpe 2a, die einen Verbraucher 7 speist. Die vom Motor 1a aufgenommene elektrische Leistung ist mit P₁ angegeben. Der Motor wandelt die elektrische Leistung in ein Drehmoment Tₑ bei einer Drehzahl *ω*ᵣ. Diese am Ausgang des Motors 1a anstehende mechanische Leistung P₂ stellt zugleich die am Eingang der Pumpe 2a anstehende mechanische Leistung P₂ dar, die innerhalb der Pumpe in eine hydraulische Leistung P₃ umgewandelt wird, die durch die von der Pumpe zwischen Saug- und Druckseite erzeugte Druckdifferenz *Δp* und den Volumenstrom durch die Pumpe q bestimmt ist. Um die anhand von Fig. 2a aus Motor 1a und Pumpe 2a bestehende Einrichtung vollständig zu überwachen ist es zweckmäßig, an den jeweiligen Schnittstellen Flächen zu bestimmen, welche die Leistung der jeweiligen Funktionseinheit in jedem möglichen Betriebspunkt umfasst, und zwar jeweils am Eingang und am Ausgang derselben.
Der formelmäßige Zusammenhang stellt sich dabei wie folgt dar:
Variable:
   - *q* ∼ Volumenstrom durch die Pumpe [m³/h]
   - *Δp* ∼ von der Pumpe aufgebauter Differenzdruck [bar]
   - *ω*ᵣ ∼ Geschwindigkeit der die Pumpe antreibenden Welle [U/sec]
   - *Tₑ* ∼ Drehmoment der Welle [Nm]
   - *V* ∼ Versorgungsspannung [V]
   - *I* ∼ Versorgungsstrom [A]
   - *φ* ∼ Winkel zwischen der Versorgungsspannung V und dem Motorstrom *I* [U]
   - *ω*ₑ ∼ Versorgungsfrequenz [U/sec]
   - *P*₁ ∼ dem Motor zugeführte elektrische Leistung [W]
   - *P*₂ ∼ mechanische Leistung an der Motorwelle [W]. Die Leistung *P₂* ist proportional zum Schlupf *s* des Motors. Dies ist *P₂* ∞ *s*.
   - *P₃* ∼ hydraulische Leistung der Pumpe [W]
   - *ηm* ∼ Motorwirkungsgrad
   - *ηp* ∼ Pumpenwirkungsgrad

Diese Variablen sind wie folgt miteinander verknüpft: $s = \frac{{ω}_{e} - {ω}_{r}}{{ω}_{e}}$ ${P}_{1} = V / cos \left(φ\right)$ ${P}_{2} = {ω}_{r} {T}_{e}$ ${P}_{3} = κ qΔp$ ${η}_{m} = \frac{{P}_{2}}{{P}_{1}}$ ${η}_{p} = \frac{{P}_{3}}{{P}_{2}}$

Die mathematische Beschreibung der die Leistung des Motors in allen Betriebspunkten definierenden Fläche gemäß Darstellung 8 ergibt sich somit aus folgender Gleichung: ${P}_{1} \left({ω}_{e}, s\right) = {v}_{s} \cdot {\left[{IR}_{s}+{Jω}_{e}\left({L}_{ls}+{L}_{m}\right)-{Jω}_{e}{L}_{m}{\left(\frac{{R}_{r}}{s}+{Jω}_{e}\left({{L}_{l}}_{r}+{L}_{m}\right)\right)}^{- 1}{Jω}_{e}{L}_{m}\right]}^{- 1} {ν}_{s}$ (Gleichung 8)
wobei vorausgesetzt wird, dass die Versorgungsspannung durch den

Vektor $\left[\begin{matrix}{V}_{sd} \\ {V}_{sq}\end{matrix}\right] = \left[\begin{matrix}{K}_{1} {ω}_{e} + {K}_{0} \\ 0\end{matrix}\right]$ gegeben ist. *Rs* (Statorwiderstand), *Lₗₛ* (induktive Verluste des Stators), *Lₘ* (magnetische Induktion), *Lₗᵣ* (induktive Verluste des Rotors), *Rᵣ* (Rotorwiderstand) und $J \left(Matrix\left[\begin{matrix}0 & - 1 \\ 1 & 0\end{matrix}\right]\right)$ sind die Konstanten des Motors.

Die Leistung am Eingang der Pumpe 2a gemäß Darstellung 9 kann bekanntermaßen durch die Pumpengleichung ${P}_{2} \left(q, {ω}_{r}\right) = - {a}_{P 2} {q}^{2} {ω}_{r} + {a}_{P 2} {qω}_{r}^{2} + {a}_{P 0} {ω}_{r}^{3} + {Bω}_{r}^{2}$ beschrieben werden, in welcher die Konstanten *a_{T2}, a_{T1}, a_{T0}* und *B* Pumpenkonstanten sind.

Die am Ausgang der Pumpe 2a anstehende Leistung gemäß Darstellung 10 kann durch folgende Gleichung beschrieben werden: ${P}_{3} \left(q, {ω}_{r}\right) = - {a}_{p 2} {q}^{3} + {a}_{p 2} {q}^{2} {ω}_{r} + {a}_{p 0} {qω}_{r}^{2} + {p}_{offset} q$

In dieser Gleichung lauten die Konstanten *aₚ₂, aₚ₁, aₚ₀* und *p_{offset}*.

Die anhand der Darstellungen 8, 9 und 10 in Fig. 2a dargestellten dreidimensionalen Flächen, welche jeweils die Leistung an den Schnittstellen vor, zwischen und hinter den Funktionseinheiten 1 a und 2a beschreiben, werden zu einem Zeitpunkt t₁ erfasst und gespeichert. Die Erfassung erfolgt typischerweise während des normalen Betriebs während einer kurzen Zeitspanne, die bezogen auf das Überwachungsintervall (Zeit von T₁ bis t₂) vernachlässigbar klein ist, wonach dann nach einer längeren Zeitspanne, nämlich zum Zeitpunkt t₂ dieser Vorgang wiederholt wird, sodass sich die Flächen gemäß den Darstellungen 8', 9' und 10' ergeben. Dabei werden die Flächen 8 und 8' sowie 9 und 9' und schließlich 10 und 10' zum Zeitpunkt t₁ und t₂ miteinander verglichen. Wenn die Flächen übereinstimmen, arbeitet das Aggregat unverändert. Wenn hingegen zwei dieser Flächen in einem Betriebspunkt voneinander beabstandet sind, dann hat sich eine der Funktionseinheiten in ihrer Leistungscharakteristik geändert, typischerweise verschlechtert. Wenn also beispielsweise ein Abstand zwischen den Flächen gemäß Darstellung 10 und 10' und im Übrigen übereinstimmende Flächen festgestellt werden, dann ist davon auszugehen, dass zwar der Motor 1a mit unvermindertem Wirkungsgrad arbeitet, dass jedoch innerhalb der Pumpe 2a ein den Wirkungsgrad verändernder Vorgang stattgefunden hat. Umgekehrt kann bei einer Veränderung der Flächen gemäß den Darstellungen 9 und 9' auf gleichbleibende Pumpenleistungscharakteristik jedoch veränderten Motorwirkungsgrad geschlossen werden.

Bei der Überwachung wie sie anhand von Fig. 2a dargestellt wird, erfolgt eine Leistungsüberwachung vor und hinter jeder Funktionseinheit 1 a, 2a. Dies kann je nach Anwendung jedoch entbehrlich sein. Auch müssen nicht zwingend die die Eingangs- oder Ausgangsleistung repräsentierenden mehrdimensionalen und Modelcharakter aufweisenden Flächenverläufe ermittelt werden, wie sie durch die Gleichungen 8, 9 und 10 definiert sind, sondern es kann, wie das Ausführungsbeispiel gemäß Fig. 2b verdeutlicht, z.B. an Stelle der Leistung P₃ gemäß Darstellung 10 in Fig. 2a alternativ die hydraulische Leistungscharakteristik ermittelt werden, also der von der Pumpe 2a aufgebrachte Differenzdruck in Abhängigkeit von der Antriebsdrehzahl ω*ᵣ* und der Durchflussmenge q. Der zum Zeitpunkt t₁ erfasst und gespeichert wird. Die in Darstellung 10a aufgeführte mehrdimensionale Fläche sowie die zum Zeitpunkt t₂ in Darstellung 10a' aufgeführte Fläche ist jeweils durch die Gleichung definiert. $Δ p \left(q, {ω}_{r}\right) = - {a}_{p 2} {q}^{2} + {a}_{p 2} {q}^{1} {ω}_{r} + {a}_{p 0} {ω}_{r}^{2} + {p}_{offset}$

Anhand von Fig. 2c ist eine weitere Möglichkeit der Überwachung eines solchen Pumpenaggregates bestehend aus den Funktionseinheiten 1a und 2a dargestellt. Wie die Darstellung 11 verdeutlicht, ist dort die Leistung P₁ in Abhängigkeit von ωₑ und Q gemäß Darstellung 8a erfasst und wird mit der entsprechenden Leistung gemäß Darstellung 8a' im zeitlichen Abstand zwischen t₁ und t₂ verglichen. Auch die Leistung P₂ wird dort in Abhängigkeit von Δₚ und ωᵣ bestimmt, wie die Darstellung gemäß 9a bzw. 9a' verdeutlicht. Schließlich wird bei dem anhand von Fig. 2c dargestellten Überwachungskonzept der Wirkungsgrad des Motors ηₘ sowie der Wirkungsgrad der Pumpe ηₚ direkt überwacht, wie die Darstellungen 11a und 11b bzw. 11a' und 11b' verdeutlichen. Diese Unterschiede sollen lediglich verdeutlichen, dass es eine Vielzahl von Möglichkeiten der Überwachung der Leistungscharakteristik der gesamten Einrichtung aber auch der Funktionseinheiten davon gibt, wie dies vorstehend anhand des aus den Funktionseinheiten Motor 1a und Pumpe 2a bestehenden Kreiselpumpenaggregats verdeutlicht worden ist.

Der Wirkungsgrad des Motors *ηₘ* ist der Quotient aus P₂ und P₁ und ist abhängig von *ω*ₑ (der Versorgungsfrequenz) und *s*, dem Schlupf des Motors. Der Motorwirkungsgrad ist in Fig. 2c in der Darstellung 11 a durch die Fläche im Diagramm in jedem Betriebspunkt dargestellt. In der Darstellung 9a ist die Leistung P₂ in Abhängigkeit von *Δp* und *ωᵣ* gezeigt. Daraus ergibt sich der Wirkungsgrad der Pumpe *ηₚ* in Abhängigkeit von der Pumpendrehzahl (*ωᵣ*) und der Fördermenge *q*, wie die in 11 b dargestellte Fläche verdeutlicht. In 8a ist die Leistung P₁ des Motors 1 a in Abhängigkeit der Versorgungsfrequenz und der Durchflussmenge der Pumpe ebenfalls in Form einer Fläche dargestellt. Analog zu Fig. 1 sind die anhand der Flächen 8a, 9a, 11a und 11 b dargestellten Leistungen bzw. Wirkungsgrade zum Zeitpunkt t₁ ermittelt und abgespeichert worden, wohingegen zum Zeitpunkt t₂ entsprechende Vergleichsflächen ermittelt worden sind, wobei als Maß für die Wirkungsgradveränderung der Abstand der Flächen in den Darstellungen 11a und 11 a' sowie 11 b und 11b' herangezogen werden. Wenn beispielsweise der Wirkungsgrad der Pumpe 2a im Laufe der Zeit t₁ bis t₂ aufgrund eines Lagerschadens nachlässt, so werden die Flächen in den Darstellungen 11a und 11 a' ineinander liegen, wohingegen die Flächen in den Darstellungen 11b und 11b' einen deutlichen Abstand voneinander aufweisen werden, bezogen auf einen Betriebspunkt. Anstelle dieses Abstands kann auch ein Volumen definiert werden.

Anhand von Fig. 3 ist beispielhaft dargestellt, wie mit dem erfindungsgemäßen Verfahren ein Kompressor überwacht werden kann. Der Kompressor-weist eine Funktionseinheit 1 b in Form eines Motors und eine davon angetriebene Funktionseinheit 2b in Form einer Verdrängerpumpe auf, welche einen Verbraucher 7b speist. Auch hier werden zu einem Zeitpunkt t₁ eine die Motorleistung repräsentierende Fläche gemäß Darstellung 12 sowie eine die Pumpenleistung repräsentierende Fläche gemäß Darstellung 13 ermittelt und gespeichert und in zeitlichem Abstand, beispielsweise zum Zeitpunkt t₂, entsprechend den Darstellungen 12' und 13' anhand aktueller Werte zum Zeitpunkt t₂ ermittelt und mit den gespeicherten vergleichen, wobei auch hier der Abstand der Flächen gemäß den Darstellungen 12 und 12' bzw. 13 und 13' und das dazwischen aufgespannte Volumen als Maß für die Wirkungsgradverschlechterung herangezogen wird. Die rechnerischen Zusammenhänge ergeben sich wie folgt:
- *pᵢₙ* ∼ Eingangsdruck am Kompressor [bar]
- *pₒᵤₜ* ∼ Ausgangsdruck am Kompressor [bar]
- *Tᵢₙ* ∼ Eingangstemperatur am Kompressor [°*K*]
- *Tₒᵤₜ* ∼ Ausgangstemperatur am Kompressor [°*K*]
- *ω*ᵣ ∼ Drehzahl der den Kompressor antreibenden Welle [U/sec]
- *P₁* ∼ vom Motor aufgenommene elektrische Leistung [W]
- *P*₂ ∼ Leistung an der Antriebswelle [W]. Die Leistung *P*₂ ist proportional zum Schlupf des Motors *s*. Dies ist *P*₂ ∞ *s*.

Weiterhin gelten die folgenden mathematischen Beziehungen: $\begin{matrix}{P}_{2} = {ω}_{r} {T}_{e} \\ \frac{n - 1}{n} = \frac{ln \left({T}_{out}\right) - ln \left({T}_{in}\right)}{ln \left({p}_{out}\right) - ln \left({p}_{in}\right)}\end{matrix}$

Bei einem adiabaten Kompressionszyklus ergibt sich somit die Leistung P₂ wie folgt: ${P}_{2} = {k}_{0} {ω}_{r} {p}_{in} ln \left(\frac{{p}_{out}}{{p}_{in}}\right) + {k}_{1} {ω}_{r}^{2} + {k}_{2} {ω}_{r}^{3}$ wobei *k* = *ΔV*/*(2π)* ist.

Für den Fall, dass im Kompressorkreislauf kein adiabater Prozess abläuft, kann die Leistung wie folgt angegeben werden: ${P}_{2} = {k}_{0} {ω}_{r} {p}_{in} \left({\left(\frac{{p}_{out}}{{p}_{in}}\right)}^{\frac{n - 1}{n}}-1\right) + {k}_{1} {ω}_{r}^{2} + {k}_{2} {ω}_{r}^{3} ,$ wobei *k* = *ΔV* n/(n-1) /(*2π*), wobei *n* eine Konstante ungleich 1 ist, die den Wärmefluss während der Kompression beschreibt. Wenn der Prozess unter konstanter Temperatur abläuft, kann somit *n* ebenfalls als konstant angenommen werden. Der Ausdruck *n*/(*n*-1) ergibt sich aus folgender Gleichung: ${T}_{out} = {T}_{in} {\left({P}_{out}/{P}_{in}\right)}^{\left(n-1\right) / n}$

Das bedeutet, dass dieser Ausdruck anhand der Temperaturen *Tᵢₙ* und *Tₒᵤₜ* sowie der Drücke *Pₒᵤₜ* und *Pᵢₙ* wie folgt ermittelt werden kann: $\frac{n - 1}{n} = \frac{ln \left({T}_{out}\right) - ln \left({T}_{in}\right)}{ln \left({p}_{out}\right) - ln \left({p}_{in}\right)}$

Die Motorleistung P₁ kann in analoger Weise wie oben durch die Gleichung (8) angeben überwacht werden.

Anhand von Fig. 4 ist das erfindungsgemäße Verfahren für einen Kühlschrank dargestellt bestehend aus einem Motor 1c, einer Verdrängerpumpe 2c, deren Ausgang einen Verdampfer 3c beaufschlagt, der über eine Drossel 4c mit einem Kondensator 5c verbunden ist, dessen Ausgang mit dem Eingang der Pumpe 2c leitungsverbunden ist. Der Kühlraum ist mit 7c gekennzeichnet.

In diesem System ergeben sich folgende Variablen:
- *Tᵢ* ∼ Temperatur am Austritt des Verdampfers 3c
- *Tₕ* ∼ Temperatur am Eintritt des Kondensators 5c
- *T_{box}* ∼ Temperatur im Kühlraum 7c
- *T_{amb}* ∼ Umgebungstemperatur
- *Q*₁ ∼ Kühlleistung
- *Q*₂ ∼ an die Umgebung abgegebene Leistung
- *W* ∼ von der Pumpe 2c abgegebene Leistung
- *ωᵣ* ∼ Geschwindigkeit der Motorwelle [U/sec]
- *Tₑ* ∼ Drehmoment [Nm]
- *P*₂ ∼ vom Motor abgegebene mechanische Leistung

Diese stehen in folgendem mathematischen Zusammenhang: $\begin{matrix}{P}_{2} = {ω}_{r} {T}_{e} \\ {T}_{eq} = \frac{{T}_{h} - {T}_{l}}{{T}_{l}} ⋅ \left({T}_{amb}-{T}_{box}\right)\end{matrix}$

Die die Leistung des Motors 1c beschreibende Fläche gemäß Darstellung 14 entspricht der gemäß Darstellung 12 in Fig. 3 bzw. Darstellung 8 in Fig. 2a Für die die Leistung P₂ und P₃ definierenden Flächen ergeben sich folgende Zusammenhänge: ${P}_{2} = {R}_{th} ⋅ \frac{{T}_{h} - {T}_{l}}{{T}_{l}} ⋅ \left({T}_{amb}-{T}_{box}\right) + {K}_{ω} ⋅ {ω}^{3}$ ${P}_{3} = {R}_{th} ⋅ \frac{{T}_{h} - {T}_{l}}{{T}_{l}} ⋅ \left({T}_{amb}-{T}_{box}\right)$

Die Gleichung 15 beschreibt dabei die Leistung P₂ am Eingang des Kompressors wohingegen die Gleichung 17 die Leistung am Ausgang des Kompressors beschreibt. Wie insbesondere die Darstellung 17 verdeutlicht, können die hier zur Ermittlung der Leistung an den Schnittstellen der Funktionseinheiten zu ermittelnden Flächen zwei- oder mehrdimensional sein. Die Fläche gemäß Darstellung 17 ist zweidimensional, also eine Linie. Die übrigen hier dargestellten Flächen sind sämtlichst dreidimensional. Es versteht sich, dass diese Flächen ggf. auch mehr als dreidimensional sein können, je nach Art der zu überwachenden Maschine und der dahinter stehenden mathematisch physikalischen Zusammenhänge.

Auch hier erfolgt die Überwachung in analoger Weise, indem die die Leistung an den Schnittstellen der Funktionseinheiten angebenden Flächen gemäß Darstellungen 14, 15 und 17 zum Zeitpunkt t₁ sowie nach zeitlichem Abstand zum Zeitpunkt t₂ ermittelt werden (es ergeben sich dann die Flächen gemäß den Darstellungen 14' 15' und 17'), um dann durch Ermittlung des Abstandes der Flächen bzw. das dazwischen aufgespannte Volumen zu ermitteln, welche der Funktionseinheiten 1 c, 2c, um welches Maß in ihrem Wirkungsgrad abgefallen sind.

Schließlich ist anhand von Fig. 5 dargestellt, wie das erfindungsgemäße Überwachungsverfahren am Primärkreislauf einer Heizungsanlage anwendbar ist. Die Heizungsanlage weist einen Brenner 20 auf, der in einem Brennraum 21 Wasser in einer Leitung 22 erwärmt. Das vom Brenner 20 erwärmte Wasser wird im Primärkreislauf der Heizungsanlage geführt und gelangt nach Abfuhr seiner Wärme in einen Wärmetauscher 23, in welchem das aus dem Brennraum 21 austretende Abgas seine Wärme an das Wasser abgibt. Das Abgas tritt über den Ausgang 24 ins Freie. Die Variablen dieses Systems sind:
- *q* ∼ Volumenstrom des durch die Leitung 22 strömenden Wassers
- *ṁ_{g}* ∼ Abgasmasse
- *T_{w,out}* ∼ die Temperatur des aus der Leitung 22 austretenden Wassers
- *T*_{*w*,*in*} ∼ die Temperatur des in die Leitung 22 eintretenden Wassers
- *T_{g.out}* ∼ die Temperatur des Abgases am Austritt
- *T_{g.in}* ∼ die Verbrennungstemperatur
- *T_{amb}* ∼ die Umgebungstemperatur
- *P₁* ∼ die durch den Brennstoff in das System eingebrachte Leistung
- *P₂* ∼ die durch das Wasser aus dem System abgeführte Leistung

Hierbei ergeben sich folgende Zusammenhänge: ${P}_{2} = {ρ}_{w} {qC}_{pw} \left({T}_{w , out}-{T}_{w , in}\right)$ in der *p_{w}* die Dichte des Wassers und *C_{pw}* die spezifische Wärmekapazität des Wassers darstellen. Die zu berechnenden Flächen ergeben sich. hierbei wie folgt und sind zum Zeitpunkt t₁ durch die Darstellung 16 und zum Zeitpunkt t₂ durch die Darstellung 16' angegeben: ${P}_{2} = {\overline{P}}_{1} - {\overline{\dot{m}}}_{g} {C}_{pg} {T}_{w , in} - {\overline{\dot{m}}}_{g} {C}_{pg} \left({\overline{T}}_{g , in}-{T}_{w , out}\right) {e}^{\frac{UA}{{\overline{\dot{m}}}_{g} {C}_{pg}} - \frac{UA}{{qp}_{w} {C}_{pw}}} + {\overline{\dot{m}}}_{g} {C}_{pg} {\overline{T}}_{amb}$ wobei *C_{pg}* und *C_{pw}* die spezifische Wärmekapazität des Abgases, *U* der Wärmeübertragungskoeffizient und *A* die Wärmeübertragungsfläche zwischen dem Brenner 20 und der Leitung 22 sind. Dabei werden die durch das Abgas abgeführte Leistung *P̅ᵢₙ* und der Massestrom *m̅̇̅g* des Abgases als konstant angenommen, ebenso die Umgebungstemperatur *T̅_{amb}*. Ggf. können diese Größen auch in einfacher Weise durch Messung ermittelt werden.

Wie die vorstehenden Ausführungsbeispiele verdeutlichen, kann das erfindungsgemäße Verfahren bei unterschiedlichsten Einrichtungen wie Aggregaten, Maschinen und Anlagen eingesetzt werden, wobei vorteilhaft stets die mehrdimensionalen Flächen ermittelt werden, welche jeweils die Leistung an den Schnittstellen der Funktionseinheiten zueinander in jedem beliebigen Betriebspunkt definieren und somit ein zuverlässiges Maß für die Leistungscharakteristik der Funktionseinheiten sowie bei entsprechender Auswertung der gesamten Einrichtung ergeben, wenn diese zu unterschiedlichen Zeitpunkten (z. B. t₁ und t₂) miteinander verglichen werden. Es versteht sich, dass die Zeitpunkte t₁ und t₂ hier nur beispielhaft zu verstehen sind, zweckmäßigerweise bleiben die zum Zeitpunkt t₁ ermittelten Werte stets abgespeichert, um sie mit späteren vergleichen zu können, was jedoch nicht ausschließt, dass auch Zwischenwerte gespeichert werden um ggf. auch die Geschwindigkeit der Änderung zu erfassen. Auch dies kann in einer entsprechenden Auswerteinrichtung ausgewertet werden. Insoweit wird insbesondere auf EP 1 564 411 A1 verwiesen, wo vergleichbare Auswertungen im Einzelnen beschrieben sind.

Es sei an dieser Stelle darauf hingewiesen, dass bei den vorstehend dargestellten Ausführungsbeispielen stets zwei- oder mehrdimensionale Flächen zur Ermittlung der Leistungsbilanz an den Schnittstellen der Funktionseinheiten verwendet worden sind, da dies eine Auswertung praktisch unabhängig vom jeweiligen Betriebspunkt ermöglicht. Die in Rede stehenden zwei- oder mehrdimensionalen Flächen werden vorteilhaft während des Betriebs ermittelt, wobei durch geeignete Iterationsverfahren versucht wird, unter Zugrundelegung möglichst weniger unterschiedlicher Betriebspunkte eine hohe Genauigkeit der Flächen zu erzielen. Dies kann insbesondere unter Verwendung des Kámánfilters erreicht werden, wie weiter oben schon beschrieben worden ist. Es können jedoch auch andere geeignete Iterationsverfahren Verwendung finden. Auch ist es denkbar, dass, beispielsweise bei einem Pumpenaggregat, bestimmte Betriebspunkte gezielt angefahren werden, um die die Leistungsbilanz repräsentierende Fläche mit möglichst hoher Genauigkeit zu erfassen oder durch gezieltes Anfahren von definierten Betriebspunkten auf das Ermitteln solcher Flächen verzichten zu können.

## Patentansprüche

1. Verfahren zur Überwachung einer Energieumwandlungseinrichtung, die aus mehreren funktionell miteinander verknüpften Funktionseinheiten besteht, bei dem leistungsabhängige Größen mindestens einer Funktionseinheit in zeitlichen Abständen selbsttätig erfasst und/oder errechnet werden und miteinander oder mit davon abgeleiteten Werten und/oder mit vorgegebenen Werten verglichen werden und in Abhängigkeit des Vergleichs ein entsprechendes Signal erzeugt wird, wobei leistungsabhängige Größen mindestens zweier funktionell miteinander verknüpfter Funktionseinheiten in zeitlichen Abständen selbsttätig erfasst und/oder errechnet werden, und die leistungsabhängigen Ausgangsgrößen oder davon abgeleitete Größen der einen Funktionseinheit die leistungsabhängigen Eingangsgrößen des dieser funktionell nachgeschalteten Funktionseinheit bilden, und anhand mehrerer Betriebspunkte ein von der Leistung einer Funktionseinheit abhängiger mehrdimensionaler und einen Modellcharakter aufweisender Flächenverlauf ermittelt und gespeichert wird, **dadurch gekennzeichnet, dass** in zeitlichen Abständen solche Flächenverläufe erneut ermittelt und mit den zuvor ermittelten verglichen werden.

2. Verfahren nach Anspruch 1, **dadurch gekennzeichnet, dass** das zwischen den Flächen aufgespannte Volumen als Maß für die Wirkungsgradänderung, insbesondere einen Wirkungsgradabfall herangezogen wird.

3. Verfahren nach Anspruch 1 oder 2, **dadurch gekennzeichnet, dass** zur Ermittlung des Flächenverlaufs anhand der Betriebspunkte ein Kalman-Filter verwendet wird.

4. Verfahren nach einem der vorhergehenden Ansprüche, **dadurch gekennzeichnet, dass** es zur Betriebsoptimierung und/oder zur Überwachung des Energieverbrauchs oder des Wirkungsgrades eines Pumpenaggregats, insbesondere eines elektromotorisch angetriebenen Kreiselpumpenaggregats eingesetzt wird, bei dem im Betrieb mindestens eine leistungsabhängige Größe des Motors und mindestens eine hydraulische Größe der Pumpe oder mindestens zwei hydraulische Größen der Pumpe in zeitlichem Abstand miteinander oder mittels einer mathematischen Verknüpfung davon oder mit vorgegebenen Werten verglichen werden, und in Abhängigkeit des Vergleichs ein den Betriebszustand des Pumpenaggregats kennzeichnendes Signal erzeugt wird.

5. Verfahren nach Anspruch 4, **dadurch gekennzeichnet, dass** es während des bestimmungsgemäßen Förderbetriebs durchgeführt wird.

6. Verfahren nach Anspruch 4 oder 5, **dadurch gekennzeichnet, dass** das Erfassen von leistungsbestimmenden Größen von Motor und/oder Pumpe erst nach Ablauf einer vorbestimmten Zeit, welche mindestens der Einfahrzeit des Pumpenaggregats entspricht, erfolgt.

7. Verfahren nach Anspruch 6, **dadurch gekennzeichnet, dass** nach Ablauf der vorbestimmten Zeit während der Überwachungsphase selbsttätig mindestens ein Betriebsprofil erfasst und der zu erwartende Energieverbrauch unter Berücksichtigung der gegebenenfalls ermittelten Wirkungsgradänderung bestimmt wird.

8. Kreiselpumpenaggregat mit einem elektrischen Motor und einer davon angetriebenen Kreiselpumpe, **dadurch gekennzeichnet, dass** eine Einrichtung zur Überwachung der Leistungscharakteristik von mindestens einer Funktionseinheit des Aggregats vorgesehen ist, die nach einem Verfahren nach einem der vorhergehenden Ansprüche arbeitet.

9. Kompressoraggregat mit einem elektrischen Motor und einer davon angetriebenen Verdrängerpumpe, **dadurch gekennzeichnet, dass** eine Einrichtung zur Überwachung der Leistungscharakteristik von mindestens einer Funktionseinheit des Aggregats vorgesehen ist, die nach einem Verfahren nach einem der vorhergehenden Ansprüche arbeitet.

10. Kühlaggregat mit einem elektrischen Motor, mit einer davon angetriebenen Verdrängerpumpe, mit einem Verdampfer und mit einem Kondensator, **dadurch gekennzeichnet dass** eine Einrichtung zur Überwachung der Leistungscharakteristik von mindestens einer Funktionseinheit des Aggregats vorgesehen ist, die nach einem Verfahren nach einem der vorhergehenden Ansprüche arbeitet.

11. Heizungsanlage mit einem Brenner und mindestens einem von diesem beheizbaren Wasserkreislauf, **dadurch gekennzeichnet, dass** eine Einrichtung zur Überwachung der Leistungscharakteristik von mindestens einer Funktionseinheit der Anlage vorgesehen ist, die nach einem Verfahren nach einem der vorhergehenden Ansprüche arbeitet.

12. Aggregat oder Anlage nach einem der vorhergehenden Ansprüche, **dadurch gekennzeichnet, dass** die Einrichtung selbsttätig nach einer vorbestimmten Zeit nach Inbetriebnahme des Aggregats bzw. der Anlage mit der Erfassung und Speicherung der zur Wirkungsgradermittlung relevanten Größen beginnt.

13. Aggregat oder Anlage nach Anspruch 12, **dadurch gekennzeichnet, dass** die Einrichtung einen Messwertspeicher aufweist, in dem mindestens die zu Beginn der Messung erfassten Größen oder davon abgeleitete Größen abgespeichert sind.

## Claims

1. A method for monitoring an energy conversion device which consists of several function units which are functionally linked to one another, concerning which power-dependent variables of at least one function unit are automatically detected and/or computed in temporal intervals and are compared to one another or to values derived therefrom and/or to predefined values, and a corresponding signal is produced in dependence on the comparison, wherein power-dependent variables of at least two function units which are functionally linked to one another are detected and/or computed in an automatic manner in temporal intervals, and the power-dependent output variables or variables derived therefrom, of the one function unit, form the power-dependent input variables of the function unit which is functionally arranged subsequent to this and a multidimensional surface course which has a model character and is dependent on the power of a function unit is determined on the basis of several operating points and stored, **characterised in that** such surface courses are determined anew in temporal intervals and are compared to the previously determined ones.

2. A method according to claim 1, **characterised in that** the volume spanned between the surfaces is used as a measure for the efficiency change, in particular an efficiency drop.

3. A method according to claim 1 or 2, **characterised in that** a Kalman filter is used for determining the surface course on the basis of the operating points.

4. A method according to one of the preceding claims, **characterised in that** it is used for operational optimisation and/or for monitoring the energy consumption or the efficiency of a pump assembly, in particular of an electromotorically driven centrifugal pump assembly, concerning which on operation, at least one power-dependent variable of the motor and at least one hydraulic variable of the pump or at least two hydraulic variables of the pump, at a temporal interval are compared to one another or are mathematically linked to one another or compared to predefined values, and a signal characterising the operating state of the pump assembly is produced in dependence on the comparison.

5. A method according to claim 4, **characterised in that** it is carried out during the designated delivery operation.

6. A method according to claim 4 to 5, **characterised in that** the detection of power-determining variables of the motor and/or pump is not effected until after the completion of a predefined time which corresponds at least to the running-in phase of the pump assembly.

7. A method according to claim 6, **characterised in that** after completion of the predefined time, during the monitoring phase, automatically at least one operating profile is detected and the expected energy consumption is determined whilst taking into account the efficiency change which is possibly determined

8. A centrifugal pump assembly with an electrical motor and a centrifugal pump driven by this, **characterised in that** a device for monitoring the power characteristics of at least one function unit of the assembly is provided, said device operating according to a method according to one of the preceding claims.

9. A compressor assembly with an electrical motor and a displacement pump driven by this, **characterised in that** a device for monitoring the power characteristics of at least one function unit of the assembly is provided, said device operating according to a method according to one of the preceding claims.

10. A cooling assembly with an electric motor, with a displacement pump driven by this, with an evaporator and with a condenser, **characterised in that** a device for monitoring the power characteristics of at least one function unit of the assembly is provided, said device functioning according to a method according to one of the preceding claims.

11. A heating facility with a combustor and at least one water circuit which can be heated by this, **characterised in that** a device for monitoring the power characteristics of at least one function unit of the facility is provided, said device operating according to a method according to one of the preceding claims.

12. 1 An assembly or facility according to one of the preceding claims, **characterised in that** after a predefined time after starting operation of the assembly or facility, the device automatically begins with the detection and storage of the variables which are relevant to determining the efficiency

13. An assembly or facility according to claim 12, **characterised in that** the device comprises a measured value memory, in which at least the variables detected at the beginning of the measurement or variables derived therefrom are stored.

## Revendications

1. Procédé de surveillance d'un dispositif de transformation d'énergie composé de plusieurs unités fonctionnelles reliées de façon fonctionnelle les unes aux autres, selon lequel des grandeurs d'au moins une unité fonctionnelle dépendant de la puissance sont captées et/ou calculées automatiquement à des intervalles de temps et sont comparées entre elles ou à des valeurs qui en sont dérivées et/ou à des valeurs de consigne, et selon lequel un signal correspondant est engendré en fonction de la comparaison, des grandeurs dépendant de la puissance, d'au moins deux unités fonctionnelles reliées de façon fonctionnelle les unes aux autres étant captées et/ou calculées automatiquement à des intervalles de temps, et les grandeurs de sortie dépendant de la puissance, ou des grandeurs qui en sont dérivées, de l'une des unités fonctionnelles formant les grandeurs d'entrée dépendant de la puissance, de l'unité fonctionnelle fonctionnellement en aval, et sur la base de plusieurs points de fonctionnement, une évolution d'aire dépendant de la puissance d'une unité fonctionnelle, multidimensionnelle et ayant un caractère de modèle, étant déterminée et stockée, **caractérisé en ce que** de telles évolutions d'aire sont de nouveau déterminées à des intervalles de temps et qu'elles sont comparées à celles précédemment déterminées.

2. Procédé selon la revendication 1, **caractérisé en ce que** le volume s'étendant entre les aires est pris comme mesure pour le changement de rendement, notamment pour une dégradation du rendement.

3. Procédé selon la revendication 1 ou 2, **caractérisé en ce qu'**il est utilisé, pour déterminer l'évolution d'aire sur la base des points de fonctionnement, un filtre de Kalman.

4. Procédé selon l'une des revendications précédentes, **caractérisé en ce qu'**il est mis en œuvre pour l'optimisation de fonctionnement et/ou la surveillance de la consommation d'énergie ou du rendement d'un groupe motopompe, notamment d'un groupe motopompe à pompe centrifuge entraîné par un moteur électrique dans lequel, en fonctionnement, au moins une grandeur dépendant de la puissance du moteur et au moins une grandeur hydraulique de la pompe ou au moins deux grandeurs hydrauliques de la pompe sont comparées les unes aux autres dans un intervalle de temps ou à l'aide d'un lien mathématique ou à des valeurs de consigne, et **en ce qu'**un signal représentatif de l'état de fonctionnement du groupe motopompe est engendré en fonction de la comparaison.

5. Procédé selon la revendication 4, **caractérisé en ce qu'**il est mis en œuvre pendant le fonctionnement de pompage prévu.

6. Procédé selon la revendication 4 ou 5, **caractérisé en ce que** la saisie de grandeurs déterminant la puissance du moteur et/ou de la pompe est effectuée seulement après écoulement d'un temps prédéterminé qui correspond au moins au temps de rodage du groupe motopompe.

7. Procédé selon la revendication 7, **caractérisé en ce que**, après écoulement du temps prédéterminé, pendant la phase de surveillance, au moins un profil de fonctionnement est saisi automatiquement et que la consommation d'énergie à prévoir est déterminée en prenant en compte le changement de rendement déterminé le cas échéant.

8. Groupe motopompe à pompe centrifuge avec un moteur électrique et une pompe centrifuge entraînée par celui-ci, **caractérisé en ce qu'**il est prévu un dispositif de surveillance de la caractéristique de puissance d'au moins une unité fonctionnelle du groupe qui fonctionne selon un procédé selon l'une des revendications précédentes.

9. Groupe moto-compresseur avec un moteur électrique et une pompe de refoulement entraînée par celui-ci, **caractérisé en ce qu'**il est prévu un dispositif de surveillance de la caractéristique de puissance d'au moins une unité fonctionnelle du groupe, qui fonctionne selon un procédé selon l'une des revendications précédentes.

10. Groupe réfrigérant avec un moteur électrique, avec une pompe de refoulement entraînée par celui-ci, avec un évaporateur et avec un condenseur, **caractérisé en ce qu'**il est prévu un dispositif de surveillance de la caractéristique de puissance d'au moins une unité fonctionnelle du groupe, qui fonctionne selon un procédé selon l'une des revendications précédentes.

11. Installation de chauffage avec un brûleur et au moins un circuit d'eau conçu pour être chauffé par celui-ci, **caractérisé en ce qu'**il est prévu un dispositif de surveillance de la caractéristique de puissance d'au moins une unité fonctionnelle de l'installation, qui fonctionne selon un procédé selon l'une des revendications précédentes.

12. Groupe ou installation selon l'une des revendications précédentes, **caractérisé en ce que** le dispositif commence automatiquement, après un temps prédéterminé après la mise en fonctionnement du groupe ou de l'installation, à saisir et stocker les grandeurs essentielles pour déterminer le rendement.

13. Groupe ou installation selon la revendication 12, **caractérisé en ce que** le dispositif comprend une mémoire de données de mesure dans laquelle sont stockées au moins les grandeurs saisies au début du mesurage ou des grandeurs qui en sont dérivées.
